# EUROPÄISCHE PATENTSCHRIFT

(11) **EP 0 494 278 B1**
(45) Veröffentlichungstag und Bekanntmachung des Hinweises auf die Patenterteilung: **10.12.1997**
(21) Anmeldenummer: 91912046.9
(22) Anmeldetag: 22.06.1991
(51) Int. Cl.: H01H 1/36, H01H 11/00

(54) **ELEKTRISCHER SCHALTER**
ELECTRIC SWITCH
COMMUTATEUR ELECTRIQUE

(30) Priorität: 29.06.1990 DE 4020821
(43) Veröffentlichungstag der Anmeldung: 15.07.1992
(73) Patentinhaber: ITT Automotive Europe GmbH, 60488 Frankfurt am Main (DE)
(72) Erfinder: HOFMANN, Georg, D-7100 Heilbronn-Horkheim (DE); SPAZIERER, Hubert, D-7120 Bietigheim-Bissingen (DE); WEBER, Adam, D-7120 Bietigheim-Bissingen (DE)
(86) Internationale Anmeldenummer: EP9101156
(87) Internationale Veröffentlichungsnummer: WO9200597

(56) Entgegenhaltungen:
- EP-A- 0 329 968
- DE-A- 1 904 616
- DE-A- 2 533 802
- DE-A- 3 219 579
- DE-A- 3 237 055

## Beschreibung

Die Erfindung betrifft einen elektrischen Schalter, bei dem Leiterbahnen mit einer Grundplatte aus einem Isoliermaterial fest verbunden sind. Ein derartiger Schalter ist beispielsweise in der DE-A-1904616 beschrieben. Bei diesem Schalter werden die durch Herausätzen gebildeten Leiterbahnen mittels eines preßvorgangs eingeebnet, so daß sie gegebenenfalls bündig mit der Oberfläche der Grundplatte abschließen.

Die DE-A-37 37 907 beschreibt einen Schalter, bei dem die Leiterbahnen als ebene Flächenabschnitte einer Blechplatine ausgebildet, die aus der ursprünglich vollflächigen Blechplatine durch Ausstanzungen freigeschnitten werden. Die Leiterbahnen sind zunächst noch durch Verbindungsstege miteinander verbunden, so daß die Blechplatine als Ganzes in eine Grundplatte aus Isoliermaterial eingebettet werden kann, bei deren Herstellung im Kunststoff-Spritzverfahren sie teilweise umspritzt wird. Die Verbindungsstege zwischen den Leiterbahnen werden nachher durch gezieltes Durchbohren der Grundplatte und der Verbindungsstege beseitigt.

Eine oder mehrere Kontaktbrücken sitzen in einer Führungs- und Betätigungsvorrichtung, mittels der sie entlang den zugeordneten Leiterbahnen bewegt werden können. Dabei liegen die Kontaktbrücken unter der Wirkung von Andrückfedern an den Leiterbahnen an.

Je nach den gewünschten Schaltvorgängen sind von den zwei parallel zueinander verlaufenden Leiterbahnen, die gemeinsam von einer Kontaktbrücke überstrichen werden, entweder eine oder beide Leiterbahnen an bestimmten Stellen unterbrochen, so daß, genau genommen, zwei oder mehr Leiterbahnen von zum Teil unterschiedlicher Länge hintereinanderliegen. An den übergangsstellen zweier solcher hintereinanderliegender Leiterbahnen ist entweder der Zwischenraum zwischen ihnen durch das Isoliermaterial der Grundplatte bis auf die Höhe der Leiterbahnen ausgefüllt oder es ist zwischen ihnen ein Spalt vorhanden.

Die Kontaktbrücken sind meist aus Blechzuschnitten ausgestanzt. Manchmal sind sie auch zusätzlich gebogen. Wenn an der Führungs- und Betätigungsvorrichtung für die Kontaktbrücke und/oder an der die Leiterbahnen aufweisenden Grundplatte, die in der Regel als Kunststoffspritzteile hergestellt sind, größere Fertigungstoleranzen auftreten, beispielsweise die Oberseite der Grundplatte die gleiche Höhe wie die Oberseite einer der Leiterbahnen erreicht oder gar geringfügig darüber übersteht, können die elektrischen Schalteigenschaften eines solchen Schalters stark beeinträchtigt werden. Wenn an einer übergangsstelle der Zwischenraum zwischen den Leiterbahnen mit Isoliermaterial ausgefüllt ist, ist zwar das Hinübergleiten der Kontaktbrücke über die übergangsstelle erleichtert. Es besteht dann aber die Gefahr, daß beim Umspritzen der Leiterbahnen das Isoliermaterial zum Teil auf die Leiterbahn gelangt und daß es dadurch später Kontaktschwierigkeiten geben kann, zum Beispiel einen verzögerten Schaltkontakt oder eine vorzeitige Unterbrechung des Kontaktes. Wenn an den übergangsstellen zwischen den Leiterbahnen durch ein entsprechendes Formstück ein Spalt geschaffen wird, werden Kontaktschwierigkeiten durch unerwünschtes Isoliermaterial auf den Leiterbahnen vermieden. Dafür aber entsteht die Gefahr, daß sich das Gleitverhalten der Kontaktbrücke verschlechtert und es an den übergangsstellen zu einem mehr oder weniger stark gehemmten Bewegungsablauf kommt.

Die Erfindung geht daher aus von einem Schalter der sich aus dem Oberbegriff des Anspruchs 1 ergebenden Gattung. Aufgabe der Erfindung ist es, einen derartigen Schalter so weiterzuentwickeln, daß bei geringem Aufwand seine elektrischen Schalteigenschaften verbessert werden. Diese Aufgabe wird durch die sich aus dem kennzeichnenden Teil des Anspruchs 1 ergebende Merkmalskombination gelöst. Die Erfindung besteht im Prinzip darin, eine aus Blech geformte Leiterbahn zu verwenden, deren flächiger Teil zur Verankerung im Schalter dient, während die schienenförmige Erhebung eine sichere Kontaktgabe für die Kontaktbrücke schafft. Die Leiterbahnen weisen somit wenigstens je eine Erhebung auf, die sich mindestens über den gesamten zugehörigen Bewegungsbereich der Kontaktbrücke erstreckt, wobei lediglich die Übergangsstellen zwischen zwei hintereinanderliegenden Leiterbahnen ausgenommen sind. Die Kontaktbrücke liegt ausschließlich auf dieser Erhebung der einander zugeordneten Leiterbahnen auf. Daraus ergibt sich eine klar definierte Berührungfläche zwischen den paarweise miteinander zusammenwirkenden Kontaktteilen. Das ergibt stets gleichbleibend gute Schalteigenschaften, die weitestgehend unabhängig von etwaigen Fertigungstoleranzen der Metallteile und der sie aufnehmenden Kunststoffteile sind.

Durch eine Ausgestaltung des Schalters nach Anspruch 2 lassen sich die Erhebungen sehr einfach und sehr kostengünstig herstellen.

Bei einer Ausgestaltung des Schalters nach Anspruch 4 wird an der Übergangsstelle zweier hintereinanderliegender Leiterbahnen der Übergang der Kontaktbrücke erheblich erleichtert und ein Hängenbleiben der Kontaktbrücke verhindert. Bei einer Ausgestaltung des Schalters nach Anspruch 5 wird erreicht, daß an einer übergangsstelle die Kontaktbrücke von der einen Leiterbahn zu der dahinterliegenden ohne Veränderung ihrer Höhenlage und damit auch ohne mechanische Unterbrechung oder Störung des Bewegungsablaufes hinübergeleitet wird.

Bei einer Ausgestaltung des Schalters nach Anspruch 8 wird erreicht, daß bei der Längsbewegung der Kontaktbrücke auf den ihr zugeordneten Leiterbahnen die Kontaktstelle zwischen der Kontaktbrücke und der Erhebung jeder der beiden Leiterbahnen an der Kontaktbrücke ihre Lage stetig verändert. Dadurch wird vermieden, daß die Erhebung der Leiterbahnen sich an den auf ihnen aufliegenden Flächen der Kontaktbrücke einlaufen. Das erhöht die Lebensdauer der Kontaktbrücke und verhindert Kontaktschwierigkeiten infolge von Kontakterosionen. Vorteilhafte Weiterbildungen für verschiedene Anwendungsfälle ergeben sich aus den Ansprüchen 9 bis 12.

Bei einer Weiterbildung des Schalters nach Anspruch 13 erhält die Kontaktbrücke eine zylindrisch geformte Auflagefläche und Kontaktfläche ohne Grate, die in beiden Bewegungsrichtungen als Kufe wirkt. Das verbessert das Gleitverhalten der Kontaktbrücke auf den Leiterbahnen und an den übergangsstellen ganz erheblich und verringert auch weiter das Auftreten von Störungen des Bewegungsablaufes, insbesondere an den übergangsstellen. Das alles wird auf eine sehr kostengünstige Art erreicht. Diese Ausgestaltung des Schalters ermöglicht es auch, gemäß Anspruch 14 im Bereich beider Stirnseiten der Kontaktbrücke Rastnasen paarweise mit entgegengesetzter Ausrichtung anzubringen. Das wiederum ergibt eine symmetrische Halterung der Kontaktbrücke in der Führungs- und Betätigungsvorrichtung, wodurch ein Schrägstellen oder gar Abkippen der Kontaktbrücke vermieden wird. Eine solche Kontaktbrücke wird auch unabhängig von Merkmalen vorhergehender Ansprüche mit Vorteilen verwendet.

Im folgenden wird die Erfindung anhand mehrerer in den Zeichnungen dargestellter Ausführungsbeispiele näher erläutert.

Es zeigen:
- Fig. 1: einen Vertikalschnitt des Schalters mit Unterteil, Oberteil und Deckel;
- Fig. 2: eine Draufsicht des Schalters bei abgenommenem Oberteil und Deckel;
- Fig. 3: eine Draufsicht einer Blechplatine mit den Leiterbahnen für das Unterteil;
- Fig. 4: einen Querschnitt einer einzelnen Leiterbahn;
- Fig. 5: einen ausschnittweise dargestellten Längsschnitt des Unterteils im Bereich einer Übergangsstelle zweier Leiterbahnen;
- Fig. 6: einen ausschnittweise dargestellten Längsschnitt eines abgewandelten Unterteils im Bereich einer Übergangsstelle;
- Fig. 7: eine ausschnittweise dargestellten Längsschnitt des Unterteils nach Fig. 6 parallel zu dem Schnitt nach Fig. 6;
- Fig. 8: eine Seitenansicht einer Kontaktbrücke des Schalters;
- Fig. 9: eine Stirnansicht der Kontaktbrücke nach Fig. 8;
- Fig.10: eine Draufsicht der Kontaktbrücke nach Fig. 8;
- Fig.11: eine Draufsicht des Unterteils mit Leiterbahnen eines weiteren Ausführungsbeispiels des Schalters.

Der Schalter 20 in der aus Figur 1 bis 3 ersichtlichen Ausführungsform weist ein Gehäuse 21 auf, das durch ein Unterteil 22, ein Oberteil 23 und einen Deckel 24 gebildet wird. Auf dem Deckel 24 ist ein Betätigungsknopf 25 angeordnet.

Das Unterteil 22 ist aus einem thermoplastischen Kunststoff mit guten elektrischen Isoliereigenschaften im Spritzverfahren hergestellt. Es weist eine Grundplatte 26 auf, in deren Oberseite 27 zwei Blechplatinen 28 und 29 mit verschiedenen Leiterbahnen (Figur 3) und den zugehörigen Anschlußfahnen 31 bzw. 32 (Figur 1) eingebettet sind. Die Anschlußfahnen 31 und 32 ragen von der Unterseite 33 der Grundplatte 26 aus lotrecht nach unten und sind in zwei Reihen ausgerichtet.

Auf der Oberseite 27 der Grundplatte 26 sind fünf Längswände 34 bis 38 und zwei Querwände 39 und 40 angeordnet. Die fünf Längswände sind parallel zueinander in bestimmten Abständen angeordnet und schließen an ihren beiden Enden an die Querwände 39 bzw. 40 an. Dadurch bilden die beiden außengelegenen Längswände 34 und 38 zusammen mit den Querwänden 39 und 40 eine in sich geschlossene Umfangswand des Unterteils.

Die beiden Längswände 35 und 36 sowie die beiden Längswände 37 und 38 haben untereinander den gleichen lichten Abstand. Zusammen mit dem zugehörigen Abschnitt der Querwände 39 und 40 grenzen sie je eine Kammer 41 bzw. 42 ab. Darin ist je ein Schlitten 43 bzw. 44 untergebracht, der kürzer als die betreffende Kammer ist. Die lichte Weite der Kammern 41 und 42 und die Breite des Schlittens 43 und 44 sind so aufeinander abgestimmt, daß die Schlitten in den Kammern geradlinig geführt werden.

Die Schlitten 43 und 44 sind untereinander gleich gestaltet. Jeder von ihnen weist drei Ausnehmungen auf, die quer zu seiner Verschieberichtung ausgerichtet sind. Sie sind nach unten hin, d. h. zur Grundplatte 26 hin, offen und nach oben hin zumindest teilweise geschlossen. Je nach den Erfordernissen des Schaltplanes ist in eine oder mehrere der Ausnehmungen je eine Kontaktbrücke eingesetzt. Beim Schlitten 43 sind es die beiden Kontaktbrücken 45 und 46. Beim Schlitten 44 sind es die beiden Kontaktbrücken 47 und 48. Die Kontaktbrücken werden von je einer Schraubendruckfeder 49 nach unten gedrückt, die sich an der Decke des Schlittens abstützt.

Die paarweise einander zugeordneten Längswände 35 und 36 sowie 37 und 38 und die Grundplatte 26 bilden zusammen einen Teil einer Führungs- und Betätigungsvorrichtung 50 für die Schlitten 43 und 44 und die daran angeordneten Kontaktbrücken. Die Kammern des Unterteils, insbesondere die Kammern 41 und 42 für die Schlitten 43 bzw. 44, werden durch das Oberteil 23 abgedeckt, das mit einem Boden 51 versehen ist, dessen Unterseite zumindest im Bereich der Kammern 41 und 42 glatt und eben ist. Der Boden 51 des Oberteils 23 bildet demnach einen weiteren Teil der Führungs- und Betätigungsvorrichtung 50. Er verhindert, daß die Schlitten 43 und 44 infolge der Reaktionskraft der Schraubendruckfedern 49 nach oben ausweichen können.

Im Boden 51 ist im Grundrißbereich der beiden Kammern 41 und 42 je ein Längsschlitz von bestimmter Breite vorhanden. Durch ihn hindurch erstreckt sich je eine Betätigungsrippe 52 bzw. 53, die mit dem Schlitten 43 bzw. 44 fest verbunden ist, und zwar im allgemeinen daran einstückig angeformt ist. Die Betätigungsrippen 52 und 53 sind auf den einander zugekehrten Seiten mit einem Zahnstangenprofil 54 bzw. 55 versehen. Darin greift ein Zahnritzel 56 ein, das mittels eines lotrecht ausgerichteten Lagerzapfens 57 drehbar gelagert ist. Der Lagerzapfen 57 ist am Oberteil 23 einstückig angeformt. Die Nabe 58 des Zahnritzels 56 erstreckt sich durch eine öffnung 59 im Deckel 24 hindurch. Mit dieser Nabe 58 ist der Betätigungsknopf 25 drehfest verbunden.

Die beiden mit der Grundplatte 26 fest verbundenenen Blechplatinen 28 und 29 (Figur 3) weisen je zwei Platinenabschnitte 61 und 62 bzw. 63 und 64 auf, die bezüglich der Mittelebene der Schlitten 43 bzw. 44 nebeneinander angeordnet sind. Entlang der Mittellinie eines jeden der Platinenabschnitte ist das Platinenblech mit je einer Erhebung in Form einer Auswölbung versehen, wie es in Figur 4 bei dem Platinenabschnitt 61 durch die Erhebung 65 veranschaulicht wird. In gleicher Weise sind der Platinenabschnitt 62 mit der Erhebung 66, der Platinenabschnitt 63 mit der Erhebung 67 und der Platinenabschnitt 64 mit der Erhebung 68 versehen. Auf diesen Erhebungen liegen die Kontaktbrücken in den Schlitten 43 und 44 auf, was jeweils eine genau definierte Kontaktstelle ergibt.

Entsprechend den Erfordernissen des Schaltplans für den Schalter 20 sind die beiden einander zugeordneten Platinenabschnitte 61 und 62 sowie 63 und 64 entweder abschnittsweise miteinander verbunden oder durch längsverlaufende Ausstanzungen 69, 71 oder 72 abschnittsweise voneinander getrennt. Durch querverlaufende Ausstanzungen, die jeweils an eine der längsverlaufenden Ausstanzungen 69, 71 oder 72 anschließen, sind die Platinenabschnitte 61 bis 64 in einzelne, zum Teil unterschiedlich lange Längenabschnitte unterteilt. Diese Längenabschnitte bilden die Leiterbahnen 81 bis 86 im Bereich der Blechplatine 28 und die Leiterbahnen 87 bis 90 im Bereich der Blechplatine 29.

Damit bei der Fertigung des Unterteils 22 das Einlegen der Blechplatinen 28 und 29 in die Spritzform erleichtert ist und beim Umspritzen die richtige Anordnung und Ausrichtung der verschiedenen Leiterbahnen erhalten bleibt, sind bei den Blechplatinen 28 und 29 am innenliegenden Rand, an dem die Anschlußfahnen 31 bzw. 32 angeordnet sind, die in der Längsrichtung einander benachbarten Leiterbahnen anfänglich mit je einem Steg 91 miteinander verbunden. Diese Stege 91 werden nachträglich durch je eine Bohrung 92 beseitigt, die in Figur 3 strichpunktiert angedeutet sind. In ähnlicher Weise sind auch an anderen Stellen der Blechplatinen anfänglich Stege vorhanden, die nachträglich durch je eine Bohrung wieder beseitigt werden.

An der übergangsstelle zwischen zwei in der Verschieberichtung der Schlitten 43 und 44 hintereinanderliegender Leiterbahnen kann das Material der Grundplatte 26 entweder auf der gleichen Hohe wie die Blechplatine außerhalb der Erhebung der Leiterbahnen liegen, wie es in Figur 5 dargestellt ist. Zweckmäßiger ist es jedoch, wenn die Grundplatte 26 zwischen zwei hintereinanderliegenden Leiterbahnen einen Spalt 93 aufweist, wie es in Figur 6 dargestellt ist.

Damit an einer solchen übergangsstelle die Kontaktbrücke nicht hängenbleibt oder ihre Verschiebebewegung auch nur gestört wird, ist es zweckmäßig, zumindest auf einer Seite der Leiterbahn eine Führungsrippe 94 anzuordnen (Figur 7). Ihre Höhe ist zumindest annähernd gleich der Höhe der dem Spalt 93 benachbarten Erhebungen, etwa der Erhebung 65, der an der übergangsstelle hineinanderliegenden Leiterbahnen, etwa der Leiterbahnen 81 und 82. Oder sie ist allenfalls geringfügig höher. In beiden Richtungen schließen an die Führungsrippe 94 Rampenabschnitte 95 an, die das Hinaufgleiten der Kontaktbrücke auf die Führungsrippe 94 erleichtern.

Das Hinübergleiten einer Kontaktbrücke von der Erhebung einer Leiterbahn zur Erhebung der anderen Leiterbahn oder von einer Führungsrippe zur Erhebung der benachbarten Leiterbahn kann auch dadurch erleichtert werden, daß an der übergangsstelle die Erhebung der Leiterbahn nicht scharfkantig endet, wie es in Figur 5 links bei der Leiterbahn 96 und ihrer Erhebung 97 dargestellt ist, sondern daß der Endabschnitt der Leiterbahn rampenfömig ausgebildet ist, wie es in Figur 5 rechts bei der Leiterbahn 98 und dem Endabschnitt 99 ihrer Erhebung 100 dargestellt ist.

Die Verbesserung der Gleiteigenschaften der Kontaktbrücken auf den Leiterbahnen, aber auch die elektrischen Schalteigenschaften dieser Teile, ist dadurch zusätzlich verbessert, daß die Kontaktbrücken 45 bis 48 durch einen gefalteten Blechzuschnitt gebildet werden, wie es aus Figur 8 - 10 ersichtlich ist. Der Faltrücken einer solchen Kontaktbrücke, wie der Faltrücken 101 der Kontaktbrücke 45 (Figur 9), ist den Leiterbahnen zugekehrt. Diese Kontaktbrücken werden zunächst H-förmig ausgestanzt. Sie werden längs der Mittellinie des Steges des H-Profils gefaltet, so daß sie anschließend eine U-förmige Seitenansicht haben (Figur 8). In der Mitte ihres Stegteils weisen sie eine kleine Erhebung auf, die der Führung der Schraubendruckfedern 49 dienen.

Aufgrund ihrer Ausbildung aus einem symmetrisch gestalteten Blechzuschnitt können an beiden Schenkeln 102 und 103 des Blechzuschnittes 104 im Bereich beider Stirnseiten 105 und 106 der Kontaktbrücke je eine Rastnase 107 bzw. 108 angeformt werden, die durch Ausklinken und gleichzeitiges geringfügiges Abbiegen hergestellt werden, solange der Blechzuschnitt 104 noch nicht gefaltet ist. Mit den Rastnasen 107 und 108 können die Kontaktbrücken sowohl in der Längs- wie auch in der Querrichtung an je einer Rastfläche des Schlittens eingerastet werden.

Zur Verringerung des mechanischen Verschleißes der Erhebungen der Leiterbahnen ist es zweckmäßig, der Erhebung einer Leiterbahn zumindestens streckenweise einen Verlauf zu geben, der innerhalb der Breite einer Kontaktbrücke von der Bewegungslinie eines bestimmten Punktes der Kontaktbrücke abweicht, so daß bei einer Relativbewegung der Kontaktbrücke gegenüber den Leiterbahnen die Kontaktstelle nicht nur an den Leiterbahnen, sondern auch an der Kontaktbrücke wandert. Das wird an dem aus Figur 11 ersichtlichen Ausführungsbeispiel eines Schalters 110 deutlich. Bei ihm sind die Kontaktbrücken 111 und 112 an einem im einzelnen nicht dargestellten Schwenkteil angeordnet, das am Unterteil 113 mittels einer kreisrunden Ausnehmung 118 schwenkbar gelagert ist. Die Kontaktbrücken 111 und 112 bewegen sich bei einer Schwenkbewegung des Schwenkteils auf je einer kreisbogenförmigen Bewegungsbahn. Die Leiterbahnen mit ihren Erhebungen 114 bis 117 verlaufen jeweils geradlinig. Dadurch setzt bei einer Bewegung des Schwenkteil stets eine Relativbewegung der Erhebung der Leiterbahn gegenüber dem Faltrücken der Kontaktbrücken ein. Eine solche die Erosion mindernde Relativbewegung der Kontaktstelle an den Kontaktbrücken läßt sich auch durch andere Konmbinationen des Verlaufes der Bewegungsbahn einer Kontaktbrücke und der Grundrißform der Erhebung der mit ihr zusammenwirkenden Leiterbahnen erreichen. Bei einer geradlinigen Bewegung der Kontaktbrücke kann die Grundrißform der Erhebung der mit ihr zusammenwirkenden Leiterbahnen ebenfalls eine Gerade sein, die jedoch mit der Bewegungslinie eines Punktes der Kontaktbrücke einen spitzen Winkel einschließt. Bei einer gekrümmten, insbesondere bei einer kreisbogenförmig verlaufenden Bewegungsbahn der Kontaktbrücke, kann die Grundrißform der Erhebung der Leiterbahnen ebenfalls gekrümmt und auch kreisbogenförmig sein, solange nur die Bewegungslinie eines Punktes der Kontaktbrücke nicht deckungsgleich ist mit dem Verlauf der Erhebung. Das kann durch eine gegensinnige Ausrichtung der Krümmungen erreicht werden oder, bei gleichsinniger Ausrichtung, durch unterschiedliche Größe der Krümmung, und selbst bei gleicher Krümmung durch eine gegenseitige Verschränkung der beiden Krümmungen.

## Patentansprüche

1. Elektrischer Schalter mit den Merkmalen:
- eine Blechplatine (28) weist durch Ausstanzungen (69, 73 ... 76) erzeugte Leiterbahnen (81 ... 85) auf,
- die Blechplatine (28) ist durch teilweises Umspritzen mit einer Grundplatte (26) aus einem Isoliermaterial fest verbunden,
- eine Kontaktbrücke (47,48) ist mittels einer Führungs-und Betätigungsvorrichtung (50) an den Leiterbahnen entlangbewegbar,
**gekennzeichnet**, durch die Merkmale:
- die Leiterbahnen (81 ... 85) weisen wenigstens je eine Erhebung (65) auf, die sich mindestens über den gesamten Bewegungsbereich der Kontaktbrücke (45,46) erstreckt, wobei die Kontaktbrücke (47,48) auf der Erhebung aufliegt.

2. Elektrischer Schalter nach Anspruch 1,
**gekennzeichnet** durch das Merkmal:
- die Erhebung (65) der Leiterbahnen (81 ... 85) ist als Auswölbung der Blechplatine (61) ausgebildet.

3. Elektrischer Schalter nach Anspruch 1,
**gekennzeichnet** durch das Merkmal:
- die Erhebung der Leiterbahnen ist als Metellplattierung, vorzugsweise als Silberplattierung, ausgebildet.

4. Elektrischer Schalter nach einem der Ansprüche 1 bis 3, **gekennzeichnet** durch das Merkmal:
- an der übergangsstelle zweier in der Bewegungsrichtung der Kontaktbrücke (46) hintereinanderliegender Leiterbahnen (96; 98) sind die einander zugekehrten Endabschnitte (99) der Erhebungen (100) rampenförmig ausgebildet.

5. Elektrischer Schalter nach einem der Ansprüche 1 bis 4, **gekennzeichnet** durch die Merkmale:
- an der Übergangsstelle zweier in der Bewegungsbahn der Kontaktbrücke (46) hintereinanderliegenger Leiterbahnen (81; 82) ist zumindest auf einer Seite der Leiterbahnen eine Führungsrippe (94) angeordnet,
- - die zumindest annähernd parallel zur Bewegungsbahn der Kontaktbrücke (46) ausgerichtet ist und
- - die sich zumindest annähernd vom Ende der Erhebung (65) der einen Leiterbahn (81) bis zum Anfang der Erhebung (65) der dahinterliegenden Leiterbahn (82) erstreckt.

6. Elektrischer Schalter nach Anspruch 5,
**gekennzeichnet** durch das Merkmal:
- die Höhe der Führungsrippe (94) ist entweder gleich der Höhe der benachbarten Erhebungen (65) oder geringfügig größer als diese.

7. Elektrischer Schalter nach Anspruch 5 oder 6,
**gekennzeichnet** durch das Merkmal:
- die Führungsrippe (94) weist in Bewegungsrichtung der Kontaktbrücke (46) vorne und/oder hinten einen Rampenabschnitt auf.

8. Elektrischer Schalter nach einem der Ansprüche 1 bis 7, **gekennzeichnet** durch das Merkmal:
- die Erhebung (114 ... 117) einer Leiterbahn hat zumindest streckenweise einen Verlauf, der innerhalb der Breite der Bewegungsbahn der Kontaktbrücke (111, 112) von der Bewegungslinie eines Punktes der Kontaktbrücke (111, 112) abweicht.

9. Elektrischer Schalter nach Anspruch 8 mit einer geraden Bewegungsbahn der Kontaktbrücke,
**gekennzeichnet** durch das Merkmal:
- die Erhebung der Leiterbahn verläuft gerade und schließt mit einer Bewegungslinie eines Punktes der Kontaktbrücke einen spitzen Winkel ein.

10. Elektrischer Schalter nach Anspruch 8 mit einer geraden Bewegungsbahn der Kontaktbrücke,
**gekennzeichnet** durch das Merkmal:
- die Erhebung der Leiterbahn verläuft gekrümmt.

11. Elektrischer Schalter nach Anspruch 8 mit einer bogenförmigen, insbesondere einer kreisbogenförmigen Bewegungsbahn der Kontaktbrücke (111; 112),
**gekennzeichnet** durch das Merkmal:
- - die Erhebung (114 ... 117) der Leiterbahn verläuft gerade und entlang einer Sehne der Bewegungslinie eines Punktes der Kontaktbrücke (111, 112).

12. Elektrischer Schalter nach Anspruch 8 mit einer bogenförmigen, insbesondere einer kreisbogenförmigen Bewegungsbahn der Kontaktbrücke,
**gekennzeichnet** durch die Merkmale:
- die Erhebung der Leiterbahn verläuft gekrümmt, vorzugsweise kreisbogenförmig,
- die Krümmung der Erhebung ist gleichsinnig zu der Krümmung der Bewegungslinie eines Punktes der Kontaktbrücke und entweder größer oder kleiner als diese oder gegenüber dieser im Grundriß verschwenkt,
- und/oder die Krümmung der Erhebung ist gegensinnig zu der Krümmung der Bewegungslinie eines Punktes der Kontaktbrücke.

13. Elektrischer Schalter nach einem der Ansprüche 1 bis 12,
**gekennzeichnet** durch das Merkmal:
- die Kontaktbrücke (45) wird durch einen gefalteten Blechzuschnitt gebildet, dessen Faltrücken (101) den Leiterbahnen (81 ... 86) zugekehrt ist.

14. Elektrischer Schalter nach Anspruch 13,
**gekennzeichnet** durch das Merkmal:
- im Bereich beider Stirnseiten (105; 106) der Kontaktbrücke (45) ist wenigstens an einem, vorzugsweise an beiden Schenkeln des gefalteten Blechzuschnitts je eine Rastnase (107, 108) ausgeklinkt und nach außen abgebogen, deren Rastfläche dem Faltrücken (101) zugekehrt ist.

## Claims

1. An electric switch comprising the features:
- a sheet metal blank (28) has metal conductors (81 ... 85) provided by punchings (69, 73 ... 76),
- the sheet metal blank (28) is firmly connected with a base plate (26) of an insulating material by partially injection-moulding around it,
- a bridging contact (47, 48) is movable alongside the metal conductors by means of a guiding and operating device (50),
**characterized** by the features:
- the metal conductors (81 ... 85) have at least one projection (65) each, extending at least over the entire range of motion of the bridging contact (45, 46), the bridging contact (47, 48) being in abutment on the projection.

2. An electric switch as claimed to claim 1,
**characterized** by the feature:
- the projection (65) of the metal conductors (81 ... 85) is formed as a bulge of the sheet metal blank (61).

3. An electric switch as claimed in claim 1,
**characterized** by the feature:
- the projection of the metal conductors is formed as a metal coating, preferably a silver coating.

4. An electric switch as claimed in any one of claims 1 to 3,
**characterized** by the feature:
- in the transitional place of two metal conductors (96; 98) positioned one behind the other in the direction of motion of the bridging contact (46), the end portions (99) of the projections (100) facing each other are formed in the manner of a slope.

5. An electric switch as claimed in any one of claims 1 to 4,
**characterized** by the feature:
- in the transitional place of two metal conductors (81; 82) positioned one behind the other in the path of motion of the bridging contact (46), a guide rib (94) is arranged at least on one side of the metal conductors,
- - which is aligned at least substantially in parallel to the path of motion of the bridging contact (46), and
- - which extends at least substantially from the end of the projection (65) of one metal conductor (81) to the beginning of the projection (65) of the metal conductor (82) positioned behind the other one.

6. An electric switch as claimed in claim 5,
**characterized** by the feature:
- the guide rib (94) has either the same height as the adjacent projections (65) or a slightly larger height than the latter.

7. An electric switch as claimed in claim 5 or 6,
**characterized** by the feature:
- the guide rib (94) has a sloped portion at the front and/or rear in the direction of motion of the bridging contact (46).

8. An electric switch as claimed in any one of claims 1 to 7,
**characterized** by the feature:
- the projection (114 ... 117) of one metal conductor has at least partially a course, which deviates from the line of motion of a point of the bridging contact (111, 112) within the width of the path of motion of the bridging contact (111, 112).

9. An electric switch as claimed in claim 8 with a straight path of motion of the bridging contact,
**characterized** by the feature:
- the projection of the metal conductor extends linearly and includes a pointed angle with a line of motion of a point of the bridging contact.

10. An electric switch as claimed in claim 8 with a straight path of motion of the bridging contact,
**characterized** by the feature:
- the projection of the metal conductor is curved.

11. An electric switch as claimed in claim 8 with an arc-shaped, in particular a circular path of motion of the bridging contact (111, 112),
**characterized** by the feature:
- the projection (114 ... 117) of the metal conductor is straight and extends alongside a chord of the line of motion of a point of the bridging contact (111, 112).

12. An electric switch as claimed in claim 8 with an arc-shaped, in particular a circular path of motion of the bridging contact,
**characterized** by the features:
- the projection of the metal conductor is curved, preferably circular,
- the curvature of the projection extends in the same direction as the curvature of a line of motion of a bridging contact point and is either larger or smaller than the latter or is swivelled relative to it with the base,
- and/or the curvature of the projection extends in opposite direction to the curvature of the line of motion of a bridging contact point.

13. An electric switch as claimed in any one of claims 1 to 12,
**characterized** by the feature:
- the bridging contact (45) is formed by a folded sheet metal blank, the folded back (101) of which is turned towards the metal conductors (81 ... 86).

14. An electric switch as claimed in claim 13,
**characterized** by the feature:
- in the area of both front sides (105; 106) of the bridging contact (45), a detent (107, 108) is released on at least one shank, preferably on both shanks of the folded sheet metal blank and bent towards the outside, the locking surface of the detent is turned towards the folded back (101).

## Revendications

1. Interrupteur électrique présentant les caractéristiques suivantes:
- une platine en tôle (28) comporte des pistes conductrices (81 ... 85) définies par des découpes (69, 73 ... 76),
- la platine en tôle (28) est reliée de façon fixe, par surmoulage partiel par injection, à une plaque d'embase (26) faite en une matière isolante,
- un pontet de contact (47, 48) peut être déplacé le long des pistes conductrices au moyen d'un dispositif d'actionnement et de guidage (50),
caractérisé par les caractéristiques suivantes:
- les pistes conductrices (81 ... 85) comportent chacune au moins un bossage (65), qui s'étend au moins sur toute la plage de déplacement du pontet de contact (45, 46), le pontet de contact (47, 48) étant en appui sur le bossage.

2. Interrupteur électrique selon la revendication 1, caractérisé par la caractéristique suivante:
- le bossage (65) des pistes conductrices (81 ... 85) est réalisé sous forme d'un bombement de la platine en tôle (61).

3. Interrupteur électrique selon la revendication 1, caractérisé par la caractéristique suivante:
- le bossage des pistes conductrices est réalié sous forme d'un bossage plaqué d'un métal, de préférence plaqué d'argent.

4. Interrupteur électrique selon l'une des revendications 1 à 3, caractérisé par la caractéristique suivante:
- au niveau du point de passage entre deux pistes conductrices (96; 98) situées l'une derrière l'autre dans le sens du mouvement du pontet de contact (46), les sections terminales (99) des bossages (100), qui sont orientées en face l'une de l'autre, sont configurées en forme de rampes.

5. Interrupteur électrique selon l'une des revendications 1 à 4, caractérisé par les caractéristiques suivantes:
- au niveau du point de passage entre deux pistes conductrices (81; 82) situées l'une derrière l'autre dans le sens du mouvement du pontet de contact (46), une nervure de guidage (94) est aménagée d'un côté au moins des pistes conductrices,
- - la nervure étant orientée au moins à peu près parallèlement à la trajectoire du pontet de contact (46), et
- - la nervure s'étendant au moins à peu près du bout du bossage (65) de l'une des pistes conductrices (81) jusqu'au début du bossage (65) de la piste conductrice (82) qui lui succède.

6. Interrupteur électrique selon la revendication 5, caractérisé par la caractéristique suivante:
- la hauteur de la nervure de guidage (94) est soit égale, soit légèrement supérieure à la hauteur des bossages contigus (65).

7. Interrupteur électrique selon la revendication 5 ou 6, caractérisé par la caractéristique suivante:
- la nervure de guidage (94) comporte, à l'avant et/ou à l'arrière, une section de rampe orientée dans le sens du mouvement du pontet de contact (46).

8. Interrupteur électrique selon l'une des revendications 1 à 7, caractérisé par la caractéristique suivante:
- le bossage (114 ... 117) d'une piste conductrice présente, par secteurs au moins, un tracé qui, dans les limites de la largeur de la trajectoire du pontet de contact (111, 112), s'écarte de la trajectoire d'un point situé sur le pontet de contact (111, 112).

9. Interrupteur électrique selon la revendication 8, présentant une trajectoire droite du pontet de contact, caractérisé par la caractéristique suivante:
- le bossage de la piste conductrice s'étend en ligne droite et définit avec une trajectoire d'un point du pontet de contact un angle inscrit aigu.

10. Interrupteur électrique selon la revendication 8, présentant une trajectoire droite du pontet de contact, caractérisé par la caractéristique suivante:
- le bossage de la piste conductrice suit un tracé courbe.

11. Interrupteur électrique selon la revendication 8, présentant une trajectoire courbe du pontet de contact (111, 112), et notamment une trajectoire en forme d'arc de cercle, caractérisé par la caractéristique suivante:
- le bossage (114 ... 117) de la piste conductrice s'étend en ligne droite et le long d'une corde sur la trajectoire d'un point du pontet de contact (111, 112).

12. Interrupteur électrique selon la revendication 8, présentant une trajectoire courbe du pontet de contact, et notamment une trajectoire en forme d'arc de cercle, caractérisé par les caractéristiques suivantes:
- le bossage de la piste conductrice suit un tracé courbe, en particulier un tracé en forme d'arc de cercle,
- la courbure du bossage est dirigée dans le même sens que la courbure de la trajectoire d'un point du pontet de contact, et est soit supérieure, soit inférieure à celle-ci, ou est inclinée par rapport à celle-ci, en projection horizontale,
- et/ou la courbure du bossage est contraire à la courbure de la trajectoire d'un point du pontet de contact.

13. Interrupteur électrique selon l'une des revendications 1 à 12, caractérisé par la caractéristique suivante:
- le pontet de contact (45) est formé par une pièce découpée et pliée en tôle, dont la ligne de crête de pliage (101) est dirigée face aux pistes conductrices (81 ... 86).

14. Interrupteur électrique selon la revendication 13, caractérisé par la caractéristique suivante:
- respectivement un cran d'arrêt (107, 108) est réalisé par encochage, puis pliage vers l'extérieur, sur l'une au moins des branches, de préférence sur les deux branches de la découpe pliée en tôle, au niveau des deux faces frontales (105, 106) du pontet de contact (45), la face d'arrêt du cran d'arrêt étant dirigée face à la ligne de crête de pliage (101).
